# EUROPÄISCHE PATENTSCHRIFT

(11) **EP 0 254 283 B1**
(45) Veröffentlichungstag und Bekanntmachung des Hinweises auf die Patenterteilung: **25.09.1991**
(21) Anmeldenummer: 87110580.5
(22) Anmeldetag: 22.07.1987
(51) Int. Cl.: B65D 1/36, B65D 85/62, B65D 55/06

(54) **Transporteinheit, bestehend aus einem tablettartigen Träger und auf dem Träger angeordneten Sektflaschen-drahtbügeln**
Transport unit consisting of a tray-like support and wire clamping element for bottle stoppers
Ensemble de transport composé d'un support en forme de plateau et de muselets

(30) Priorität: 24.07.1986 DE 3624983
(43) Veröffentlichungstag der Anmeldung: 27.01.1988
(73) Patentinhaber: Draht- und Metallwarenfabrik Phillip Schneider GmbH & Co., 55583 Bad Münster (DE)
(72) Erfinder: Niebling, Heinz, Dipl.-Ing., D-6552 Bad Münster-Ebernburg (DE)
(74) Vertreter: Quermann, Helmut, Dipl.-Ing.

(56) Entgegenhaltungen:
- DE-B- 2 615 216
- FR-E- 3 587
- US-A- 3 794 212
- US-A- 4 518 083

## Beschreibung

Die Erfindung betrifft eine Transporteinheit, die aus einem tablettartigen Träger und auf dem Träger in Reihe ineinandergesteckt angeordneten, metallischen Sektflaschendrahtbügeln besteht, wobei die Bügel im Bereich ihrer freien Schenkelenden Ösen aufweisen, die von Drahtringteilen durchsetzt sind und der Träger mit parallelen Bahnen zur Aufnahme der Sektflaschendrahtbügel versehen ist, sowie jede Bahn einen vertieften Oberflächenbereich und beiseits hierzu angeordnete erhöhte Oberflächenbereiche aufweist.

Die genannten Drahtbügel dienen der Anbringung an Sektflaschen, wo sie in bekannter Weise den Korken sichern. Sie weisen beispielsweise einen als Metallstreifen ausgebildeten Bügel auf, durch dessen an den freien Schenkelenden befindliche beiden Ösen das Drahtringteil geführt ist oder zwei im rechten Winkel zueinander angeordnete drahtförmige Bügel, die im Bereich von deren Schnittpunkt mit einer Metallplatine versehen sind und das Drahtringteil die vier an den freien Schenkelenden der Bügel befindlichen Ösen durchsetzt. Die Träger eigenen sich zum geordneten Ablegen der Drahtbügel im Anschluß an eine Maschine zu deren Herstellung, zum Lagern der Drahtbügel bei gestapelter Anordnung der Träger mit dazwischen befindlichen Drahtbügeln sowie zum Transport zur Verarbeitungsmaschine der Sektkellerei, wo die Drahtbügel zum Verschließen der Flaschen verwendet werden. Der Einfachheit halber sei die aus Träger und Drahtbügeln bestehende Einheit Transporteinheit genannt.

Eine Transporteinheit der genannten Art ist aus dem deutschen Gebrauchsmuster Nr. DE-U-7 610 935 bekannt. Es zeigt aufeinanderstapelbare Träger, wobei an den Unterseiten der jeweiligen Träger Hohlfüße angebracht sind, die sich auf der Oberseite des darunter befindlichen Trägers abstützen. Damit wird zwischen benachbarten Trägern ein Hohlraum gebildet, der der Aufnahme der Drahtbügel dient. Gehalten sind die Drahtbügel in den parallel verlaufenden Längsbahnen der Träger. Der Abstand zwischen benachbarten Trägern ist dabei so bemessen, daß die Oberkante der Drahtbügel nicht an die Unterseite des darüber befindlichen Trägers stößt und somit das Gewicht eines oberen mit Drahtbügeln beladenen Trägers nicht über die darunter befindlichen Drahtbügel in den unteren Träger eingeleitet wird, sondern unmittelbar über die Füße des oberen Trägers in den unteren Träger.

Der bekannte Träger weist parallele Längsbahnen auf, in denen die Bügel reihenweise aufnehmbar sind, wobei die Längsbahnen beiderseits eine Stufe aufweisen, die an den erhöhten Oberflächenbereich angrenzt und der bestand zwischen in Querrichtung aufeinanderfolgenden erhöhten Oberflächenbereichen der Breite der Drahtbügel entspricht. Die Drahtbügel werden nur über einen kurzen Bereich von den die Längsbahnen begleitenden Stufen gestützt. Infolge der vertieften Bereiche steht ein Raum für eine leichte Kippbewegung der Drahtbügel zur Verfügung, so daß diese einander überlappend in leichter Schrägstellung und dadurch dicht gepackt hinterin-ander angeordnet werden können.

Die bekannte Transporteinheit weist eine Vielzahl von Nachteilen auf. So ergibt sich aufgrund des verbleibenden Abstandes zwischen der Oberkante der Drahtbügel und dem entsprechend darüber befindlichen Träger eine größere Stapelhöhe und damit ein vergrößertes Verpackungsvolumen. Die Lagerung der einzelnen Drahtbügel mit den Drahtringteilen in im wesentlichen zwei Punkten, nämlich im Bereich der zwei Stufen bedingen die Gefahr des Verrutschens der Drahtbügel beim Transport. Gerade beim Transport muß jedoch auf alle Fälle sichergestellt sein, daß die dicht gepackten Drahtbügel ihre Stellung beibehalten, da sonst eine einwandfreie Führung der Drahtbügel zur Verarbeitungsmaschine zum Verschließen der Flaschen nicht gewährleistet ist.

Es ist Aufgabe der vorliegenden Erfindung, eine Transporteinheit der genannten Art zu schaffen, die sich durch eine geringe Stapelhöhe bei stabiler Lagerung der Sektflaschendrahtbügel auszeichnet.

Gelöst wird die Aufgabe bei einer Transporteinheit der genannten Art dadurch, daß die Ringteile zumindest über eine Strecke am vertieften Bereich anliegen.

Die erfindungsgemäße Anlage der Ringteile über eine bestimmte Strecke hat zur Folge, daß die Bügel mit den Ringteilen stabil auf dem Träger angeordnet sind. Die Aufstandsstrecke erlaubt im Gegensatz zum Stand der Technik die Einleitung erhöhter Kräfte über die Sektflaschendrahtbügel in den darunter befindlichen Träger. Infolgedessen kann der nächsthöhere Träger unmittelbar auf den Sektflaschendrahtbügeln gelagert werden, wodurch die Stapelhöhe mehrerer Träger mit dazwischen befindlichen Sektflaschendrahtbügeln wesentlich reduziert ist.

Beim Auflegen von Trägern auf die darunter befindlichen einander überlappend und dicht gepackt hintereinander angeordneten Drahtbügel werden die Gewichtskräfte der oberhalb der Drahtbügel befindlichen Träger mit den darauf befindlichen Drahtbügeln durch die an den vertieften Bereichen anliegen den Ringteile aufgenommen und gleichmäßig verteilt. Um zu verhindern, daß bei der Lagerung mehrerer Träger mit Drahtbügeln übermäBige Biegekräfte in die Ringteile eingeleitet werden und diese deformieren, ist vorgesehen, daß die Ringteile benachbart zu den erhöhten bereichen an den Vertieften Bereichen anliegen. Hierdurch ist der Hebelarm zum Einleiten der Biegekräfte wesentlich reduziert.

Grundsätzlich können die Drahtbügel mit einem als Metallstreifen ausgebildeten Bügel oder mehreren drahtförmigen Bügeln bestehen, durch deren an den freien Schenkelenden befindlicher Ösen das Drahtringteil geführt ist. Sind die Bügel als Metallstreifen ausgebildet, bietet sich vorteilhaft eine solche Lagerung der Bügel auf dem Träger an, bei der sie mit ihren Schenkelenden auf den erhöhten Oberflächenbereichen des Trägers aufliegen und gegebenenfalls bei Anlage der Ringteile am vertieften Oberflächenbereich geringfügig zur Senkrechten geneigt sind. Weist der Drahtbügel hingegen mehrere drahtförmige Bügel auf, bietet sich eine horizontale Lagerung der Bügel an, bei der dann die in einer Reihe aufeinandergesteckten Drahtbügel ausschließlich mit ihren vertikal ausgerichteten Ringteilen über einen Teil des vertieften Bereiches am Träger anliegen und sich dort abstützen.

Gemäß einer besonderen Ausführungsform der Erfindung ist vorgesehen, daß jedes Ringteil einen kreisförmigen Ringabschnitt sowie an diesen anschließende konisch aufeinanderzu verlaufende im wesentlichen gerade Ringabschnitte aufweist, wobei die geraden Ringabschnitte unter einem Winkel zur erhöhten Oberfläche geneigt an ebenen Zwischenabschnitten des vertikalen Bereiches anliegen, die einen Bodenabschnitt des vertieften Bereiches und die erhöhten Bereiche verbinden. Aus Fertigungsgründen ist der Bodenabschnitt dabei gleichfalls eben ausgebildet. Unerheblich ist es, welche Form der die geraden Ringabschnitte verbindende Abschnitt des Ringteiles aufweist. Dieser kann gleichfalls gerade oder aber auch gekrümmt sein. Es ist nicht erforderlich, daß dieser Abschnitt am Bodenabschnitt anliegt. Ausreichend zur Erzielung der erfindungsgemäßen Vorteile ist es, wenn nur die im wesentlichen geraden Ringabschnitte an den ebenen Zwischenabschnitten des vertieften Bereiches anliegen. Der Bodenabschnitt sollte für den Fall, daß der Bügel als Metallstreifen ausgebildet ist, der mit seinem Ende auf dem erhöhten Oberflächenbereich des Trägers aufliegt, mit den jeweiligen Zwischenabschnitten einen Winkel von 135 bis 150°, bevorzugt 150° einschließen für den Fall, daß der Sektflaschendrahtbügel mehrere drahtförmige Bügel aufweist und ausschließlich mit dem Ringteil mit den vertieften Oberflächenbereichen in Anlage kommt, mit den jeweiligen Zwischenabschnitten einen Winkel von 100 bis 120°, bevorzugt 110° einschließen. Es ist hierdurch eine einfache und definierte Anlage der geraden Ringabschnitte an den ebenen Zwischenabschnitten der vertieften Bereiche gewährleistet.

Für den Fall, daß die Bügel als Metallstreifen ausgebildet sind, die mit ihren Enden auf den erhöhten Oberflächenbereichen aufliegen, sind zweckmäßig im Bereich der Stirnseiten der parallel verlaufenden Bahnen Querstege angeordnet, wobei mindestens die Stege einer Stirnseite jeweils eine gegenüber der erhöhten Oberfläche erhöhte, in Richtung der Bahnen geringfügig nach unten geneigte Auflagefläche für das Ringteil des dem Steg benachbarten Drahtbügels aufweisen. Durch die geneigte Auflagefläche erfährt das Ringteil des dem jeweiligen Steg benachbarten Drahtbügels eine Schrägstellung, die sich auf die dicht zu diesem Drabtbügel gepackten weiteren Drahtbügel überträgt. Zweckmäßig weisen die Auflageflächen der Stege in der Verlängerung der erhöhten Oberflächenbereiche Erhöhungen auf, zwischen denen das Ringteil des benachbarten Drahtbügels sowohl in Längsrichtung als auch in Querrichtung der parallelen Bahnen fixiert ist.

Da die Träger sich unmittelbar auf den darunter befindlichen Drahtbügeln abstützen und somit keine nennenswerten Biegekräfte in die Träger eingeleitet werden, ist es möglich, die Träger dünnwandig, beispielsweise aus Kunststoff herzustellen. Die Dünnwandigkeit bedingt ein geringes Gewicht der Träger mit der Möglichkeit, den jeweiligen obersten, noch nicht mit Drahtbügeln beladenen bzw. entladenen Träger mittels Saugnäpfen zu handhaben. Zweckmäßig ist hierzu jeder Träger rechteckig ausgebildet und weist symmetrisch zu dessen Mittellängsachse und zur Querlängsachse ebene Bereiche auf, auf denen die Saugnäpfe angreifen können.

Weitere Merkmale der Erfindung sind in der Beschreibung der Figuren und in den Unteransprüchen dargestellt.

In den Figuren ist die Erfindung an zwei Ausführungsformen beispielsweise dargestellt, ohne auf diese Ausführungsformen beschränkt zu sein. Es stellen dar
Fig. 1 die Draufsicht eines Sektflaschendrahtbügels mit einem aus Metallstreifen ausgebildeten Bügel,
Fig. 2 einen senkrechten Schnitt durch den Drahtbügel gemäß der Linie II-II in Fig. 1,
Fig. 3 eine Draufsicht des tablettartigen Trägers,
Fig. 4 einen senkrechten Teilschnitt durch den Träger gemäß der Linie IV-IV in Fig. 3,
Fig. 5 eine räumliche Darstellung eines Teiles des tablettartigen Trägers mit einigen auf dem Träger angeordneten Sektflaschendrahtbügeln,
Fig. 6 einen senkrechten Schnitt gemäß der Linie VI-VI in Fig. 5 durch den Träger mit vereinfacht dargestellten Sektflaschendrahtbügeln sowie einem in einem Ausschnitt dargestellten, auf den Oberkanten der Drahtbügel angeordneten weiteren Träger,
Fig. 7 einen senkrechten Schnitt durch einen Träger mit einem Sektflaschendrahtbügel, der zwei drahtförmige Bügel aufweist, und
Fig. 8 einen Schnitt gemäß Fig. 7 mit mehreren übereinander angeordneten Trägern mit dazwischen befindlichen Sektflaschendrahtbügeln.

Der in den Fig. 1, 2, 5 und 6 dargestellte Sektflaschendrahtbügel weist einen als Metallstreifen ausgebildeten Bügel 1 auf und ist im Bereich seiner beiden Schenkelenden 2 mit Ösen 3 versehen, die von Drahtringteilen 4 durchsetzt sind. Die Drahtringteile 4 bestehen aus einem ersten, sich zwischen den beiden Ösen 3 erstreckenden halbkreisförmigen Drahtabschnitten 5 sowie sich gleichfalls zwischen den Ösen 3, jedoch bezüglich des Bügels 1 auf dessen anderer Seite erstreckenden geraden, aufeinanderzu verlaufenden Drahtabschnitten 6, deren Enden über eine leichte Krümmung in einen die Drahtabschnitte 6 verbindenden weiteren Drahtabschnitt 7 münden. Bezüglich der in der Fig. 1 eingezeichneten Mittelachse 8 verlaufen die Drahtabschnitte 6 unter einem Winkel α von etwa 20°. Das Drahtringteil 4 ist aus einem einzigen Drahtstück gebildet. Die Drahtenden sind im Bereich der in Fig. 1 dargestellten Wendel 20 miteinander verbunden. Die Form des Drahtbügels entspricht derjenigen bekannter Drahtbügel, die einen als Metallstreifen ausgebildeten Bügel aufweisen. Die Fig. 3 bis 6 verdeutlichen die Ausbildung der tablettartigen Träger 9 sowie die Anordnung der Sektflaschendrahtbügel mit den Bügeln 1 und mit den Drahtringteilen 4 auf dem Träger 9. Der Träger 9 weist sechs sich in Längsrichtung des Trägers erstrekende parallele Bahnen 10 auf, wobei jede Bahn 10 aus einem vertieften Oberflächenbereich 11 und beidseits zu diesem Oberflächenbereich 11 angeordneten erhöhten Oberflächenbereichen 12 besteht. Jeder vertiefte Bereich 11 untergliedert sich in einen Bodenabschnitt 13 sowie den Bodenabschnitt 13 mit dem jeweiligen erhöhten Bereich 12 verbindenden Zwischenabschnitt 14, der mit dem Bodenabschnitt 13 einen Winkel β von 135 bis 150°, bevorzugt 150° einschließt.

Nachfolgend wird auf die Darstellung der Fig. 5 und 6 eingegangen. In diesen ist die Anordnung der Sektflaschendrahtbügel auf dem Träger verdeutlicht. Der Träger 9 besitzt im Bereich seiner Schmalseite 15 die Längsbahnen 10 begrenzende Querstange 16, deren Oberflächen 17 gegenüber den erhöhten Bereichen 12 nochmals geringfügig erhöht und in Richtung der erhöhten Beieiche 12 nach unten geneigt in diese sanft einmünden. In der Verlängerung der erhöhten Bereiche 12 des Trägers 9 weisen die Querstege 16 Noppen 18 auf, die der Fixierung des Drahtringteiles 4 des den Querstegen 16 benachbarten Sektflaschendrahtbügels dienen. Die Beladung des Trägers 9 erfolgt derart, daß dicht hintereinander gepackte Bügel 1 mit ihren Ösen 3 auf die erhöhten Bereiche 12 abgesetzt werden. Die halbkreisförmigen Drahtabschnitte 5 sind dabei den Querstegen 16 zugewandt, während die Drahtabschnitte 6 und 7 in die entgegengesetzte Richtung zeigen. Durch die geneigte Ausbildung der Oberfläche 17 erfährt der halbkreisförmige Drahtabschnitt 5 des bezüglich des betreffenden Quersteges 16 am nächsten angeordneten Drahtringteiles 4 eine Neigung zur Ebene des erhöhten Bereiches 12, was zu einer entsprechenden Neigung des betreffenden Drahtbügels 1 führt. Infolgedessen weisen auch die Drahtabschnitte 6 und 7 eine entsprechende Neigung hinsichtlich der Ebene des erhöhten Bereiches 12 auf. Hierdurch ragen die Drahtabschnitte 6 und 7 in den entsprechenden vertieften Bereich 11. Es liegen hier die geraden Drahtabschnitte 6 an den Zwischenabschnitten 14 an. Die Lage des die Drahtabschnitte 6 verbindenden Drahtabschnittes 7 ist dabei so bemessen, daß dieser Drahtabschnitt 7 nicht in Anlage mit dem Bodenabschnitt 13 gelangt, so daß der Bügel 1 mit dem Ringteil 4 ausschließlich mittels der Ösen 3 und des Zwischenabschnittes 14 gelagert ist. Fig. 5 verdeutlicht im Detail die leichte Kipposition der Bügel 1, die einander überlappend dicht an dicht gepackt hintereinander angeordnet sind. In der Fig. 1 ist strichliniert die Position der Noppen 18 zum Arretieren des ersten Drahtringteiles 4 verdeutlicht.

Vor dem Beladen eines Trägers 9 wird dieser mittels zweier nicht näher dargestellter Saugnäpfe im Bereich der ebenen Abschnitte 19 ergriffen, die sich symmetrisch zur Mittellängsachse und zur Querlängsachse des Trägers 9 befinden und beispielsweise in einem Karton abgelegt. Anschließend wird der Träger 9 per Hand oder maschinell reihenweise mit den Bügeln 1 mit Ringteilen 4 gefüllt. Aus Gründen anschaulicherer Darstellung wurden in den Fig. 5 und 6 nur einige Drahtbügel dargestellt. In gefülltem Zustand des Trägers erstrecken sich die Reihen von Drahtbügeln von einer Stirnweise des Trägers bis zur gegenüberliegenden Stirnseite. Auf dem befüllten Träger kann nun in der geschilderten Art und Weise ein weiterer Träger aufgebracht werden, wie es für einen kleinen Ausschnitt in der Fig. 6 verdeutlicht ist. Aufgrund der besonderen Lagerung der Drahtabschnitte 6 im Bereich der Zwischenabschnitte 14 ist es möglich, eine Vielzahl von Lagen übereinander zu stapeln, ohne daß ein unerwünschtes Verbiegen der Drahtringteile 4 zu verseichnen ist. Versuche mit Trägern, auf denen sich jeweils 1000 Drahtbügel befanden und auf denen ein weiterer unbeladener Träger angeordnet war, haben gezeigt, daß der unbeladene Träger mit einer Kraft von ungefähr 1000 N belastet werden kann, ohne daß eine Verformung der zwischen den Trägern befindlichen Teile erfolgt.

In der Fig. 7, die die weitere Ausführungsform eines Sektflaschendrahtbügels mit zwei drahtförmigen Bügeln betrifft, sind mit den Ausführungsformen des in den Fig. 1 bis 6 beschriebenen Sektflaschendrahtbügeln und des tablettartigen Trägers übereinstimmende Teile der Einfachheit halber mit gleichen Bezugsziffern bezeichnet. Die in der Fig. 7 dargestellte Ausführungsform unterscheidet sich bezüglich des Trägers 9 durch die Winkelanordnung von erhöhtem Bereich 12, Zwischenabschnitten 14 und Bodenabschnitt 13 sowie dadurch, daß es bei diesem Träger 9 nicht der erhöhten Oberflächen 17 und der Noppen 18 bedarf. Im Bereich der Stirnseiten ist der Träger 9 entweder wie die in Fig. 3 die Noppen 18 abgewandte Stirnseite des Trägers 9 ausgebildet, oder er weist geringfügig erhöhte Bereiche auf, die der Fixierung der Sektflaschendrahtbügel in Längsrichtung des Trägers sowie der Querversteifung dienen. Bei dem Träger schließt der Bodenabschnitt 13 mit den jeweiligen Zwischenabschnitten 14 einen Winkel β von 100 bis 120°, bevorzugt 110° ein. Der Sektflaschendrahtbügel besteht aus zwei im rechten Winkel zueinander angeordneten drahtförmigen Bügeln 1, die im Bereich deren Schnittpunktes 23 mit einer Metallplatine 21 versehen sind. Die Metallplatine 21 weist an ihrem Umfang 4 in gleichmäßigem Abstand angeordnete Kerben 22 auf, in die die Bügel vollständig hineingezogen sind und damit die Platine 21 den hier Verwendung findenden Naturkorken im Kopfbereich angibt. Das Drahtringteil 4 durchsetzt die vier an den freien Schenkelenden 2 befindlichen Ösen 3. Die Drahtabschnitte 6 sind im wesentlichen geradeaus gebildet und verlaufen unter einem Winkel α von etwa 25° zur Mittelachse 8. Die an sich bekannten Sektflaschendrahtbügel sind in Richtung der horizontal zulaufenden Achse 23 ineinandergesteckt und liegen ausschließlich mit ihren im wesentlichen geraden Drahtabschnitten 6 an den den Bodenabschnitt 13 und den jeweiligen erhöhten Bereich 12 verbindenden Zwischenabschnitt 14 an. Auf die in parallelen Reihen angeordneten Sektflaschendrahtbügel läßt sich, wie in Fig. 8 für vier übereinander angeordnete Träger 9 ausschnittsweise dargestellt ist, der nächste Träger 9 aufsetzen, der mit der Außenfläche des jeweiligen Zwischenabschnittes 14 in Anlage mit den halbkreisförmigen Drahtabschnitten 5 der Sektflaschendrahtbügel gelangt. Die einzelnen Träger weisen dabei eine entsprechende Form auf, jedoch sind die einzelnen Bahnen eines Trägers zur Aufnahme der Sektflaschendrahtbügel bezüglich der Bahnen des darüber befindlichen Trägers versetzt, so daß die im darüberliegenden Träger angeordneten Sektflaschendrahtbügel zwischen zwei Reihen von Drahtbügeln des darunter befindlichen Trägers zu liegen kommen. Im aufeinandergestapelten Zustand, wie er in Fig. 8 dargestellt ist, berühren sich die übereinander angeordneten Träger nicht, es erfolgt vielmehr eine Krafteinleitung von einem jeweiligen oberen Träger im Bereich der Außenfläche des jeweiligen Zwischenabschnittes 14 in den halbkreisförmigen Drahtabschnitt 5 des jeweiligen Sektflaschendrahtbügels und von dort über den im wesentlichen geraden Drahtabschnitt 6, der an der Innenfläche des jeweiligen Zwischenabschnittes 14 des darunter befindlichen Trägers anliegt, in diesen. Die Abmessungen der Träger sind so aufeinander abgestimmt, daß in übereinander angeordnetem Zustand die erhöhten Bereiche 12 des unteren Trägers geringfügig beabstandet von den Bodenabschnitten 13 des darüber befindlichen Trägers angeordnet sind, so daß bei einer erhöhten Druckaufnahme bestimmter Träger, aus welchen Gründen auch immer, die zwischen den Trägern angeordneten Sektflaschendrahtbügel nur in einem gewissen Maße zusammengedrückt werden können, da sich die einzelnen Träger durch Anlage der Bereiche 12 und 13 aufeinander abstützen. Zusätzlich können, wie in den Fig. 7 und 8 dargestellt, die Träger 9 in den erhöhten Bereichen 12 mit im Querschnitt trapezförmigen, in Längsrichtung des Trägers 9 verlaufenden Nuten 24 und die vertieften Bereiche 13 mit entsprechenden Nuten 25 versehen sein, wobei die Abmessungen der Nuten so aufeinander abgestimmt sind, daß in dem in Fig. 8 dargestellten Belastungszustand die jeweiligen Nuten sich nicht berühren und erst bei einer darüber hinausgehenden Belastung mit einer Verformung der Sektflaschendrahtbügel sich die Abschnitte 12 und 13 und/oder die Nuten 24 und 25 aufeinander abstützen. Es reicht völlig aus, wenn die Nuten 24, 25 nur in die beiden äußeren Bahnen des jeweiligen Trägers eingebracht sind und dort auch nur über eine bestimmte Länge, so daß die Träger in Längsrichtung nicht gegeneinander verschoben werden können. Gelagert ist der untere Träger 9 auf eine Aufnahmeplatte 26.

## Patentansprüche

1. Transporteinheit, die aus einem tablettartigen Träger und auf dem Träger in Reihe ineinandergesteckt angeordneten, metallischen Sektflaschendrahtbügeln besteht, wobei die Bügel im Bereich ihrer freien Schenkelenden Ösen aufweisen, die von Drahtringteilen durchsetzt sind und der Träger mit parallelen Bahnen zur Aufnahme der Sektflaschendrahtbügel versehen ist, sowie jede Bahn einen vertieften Oberflächen bereich und beidseitig hierzu angeordnete erhöhte Ober flächenbereiche aufweist, **dadurch gekennzeichnet,** daß die Ringteile (4) zumindest über eine Strecke (6) am vertieften Bereich (11) anliegen.

2. Transporteinheit nach Anspruch 1, **dadurch gekennzeichnet,** daß die Ringteile (4) benachbart zu den erhöhten Bereichen (12) an dem vertieften Bereich (11) anliegen.

3. Transporteinheit nach Anspruch 1 oder 2, **dadurch gekennzeichet,** daß jedes Ringteil (4) einen halbkreisförmigen Ringabschnitt (5) sowie an diesen anschließende konisch aufeinanderzu verlaufende, im wesentlichen gerade Ringabschnitte (6) aufweist, wobei die geraden Ringabschnitte (6) unter einem Winkel zur erhöhten Oberfläche (12) geneigt an ebenen Zwischenabschnitten (14) des vertieften Bereiches (11) anliegen, die einen Bodenabschnitt (13) des vertieften Bereiches (11) und die erhöhten Bereiche (12) verbinden.

4. Transporteinheit nach einem der Ansprüche 1 bis 3, **dadurch gekennzeichnet,** daß jeder Sektflaschendrahtbügel einen als Metallstreifen ausgebildeten Bügel (1) aufweist, der mit seinen Schenkelenden (2) auf den erhöhten Oberflächenbereichen (12) des Trägers (9) aufliegt.

5. Transporteinheit nach einem der Ansprüche 1 bis 3, **dadurch gekennzeichnet**, daß jeder Sektflaschendrahtbügel aus mehreren drahtförmigen Bügeln (1, 1) besteht, wobei das die jeweiligen Bügel (1, 1) durchsetzende Drahtringteil (4) ausschließlich in Anlage mit dem vertieften Oberflächenbereich (11) des Trägers (9) gelangt.

6. Transporteinheit nach Anspruch 5, **dadurch gekennzeichnet** daß der Sektflaschendrahtbügel zwei drahtförmige Bügel (1, 1) und eine im Schnittpunkt (23) der Bügel (1, 1) befindliche Metallplatine (21 ) aufweist.

7. Transporteinheit nach einem der Ansprüche 3 bis 6, dadurch gekennzeichnet, daß der Bodenabschnitt (13) eben ausgebildet ist.

8. Transporteinheit nach einem der Ansprüche 3, 4 oder 7, **dadurch gekennzeichnet,** daß der Bodenabschnitt (13) mit den jeweiligen Zwischenabschnitten (14) einen Winkel von 135 bis 150°, bevorzugt 150° einschließt.

9. Transporteinheit nach einem der Ansprüche 3 oder 5 bis 7, **dadurch gekennzeichnet**, daß der Bodenabschnitt (13) mit den jeweiligen Zwischenabschnitten (14) einen Winkel von 100 bis 120°, bevorzugt 110° einschließt.

10. Transporteinheit nach einem der Ansprüche 1 bis 4, 7 und 9, **dadurch gekennzeichnet,** daß im Bereich der Stirnseiten (15) der parallel verlaufenden Bahnen (10) Querstege (16) angeordnet sind, wobei mindestens die Stege (16) einer Stirnseite (15) jeweils eine gegenüber der erhöhten Oberfläche (12) erhöhte, in Richtung der Bahnen (10) geringfügig nach unten geneigte Auflagefläche (17) für das Ringteil (5) des dem Steg (16) benachbarten Drahtbügels (1) aufweisen.

11. Transporteinheit nach Anspruch 10, **dadurch gekennzeichnet,** daß die Auflageflächen (17) der Stege (16) in der Verlängerung der erhöhten Oberflächenbereiche ( 12 ) Erhöhungen (18) aufweisen, zwischen denen das Ringteil (5) des benachbarten Drahtbügels (1) fixiert ist.

12. Transporteinheit nach einem der Ansprüche 1 bis 11, **dadurch gekennzeichnet,** daß der Träger (9) rechteckig ausgebildet ist und dessen Mittellängsachse senkrecht zur Querlängsachse ebene Bereiche (19) aufweist.

## Claims

1. Transport unit, which consists of a tray-type carrier and metal wire brackets for bottles of sparkling wine arranged fitted together in a row on the carrier, the brackets having lugs in the region of their free limb ends, which lugs are penetrated by wire ring parts, and the carrier being provided with parallel paths for receiving the wire brackets for bottles of sparkling wine, and each path having a recessed surface region and, arranged on both sides thereof, raised surface regions, characterised in that the ring parts (4) rest at least over one section (6) on the recessed region (11).

2. Transport unit according to Claim 1, characterised in that the ring parts (4) rest on the recessed region (11) adjacent to the raised regions (12).

3. Transport unit according to Claim 1 or 2, characterised in that each ring part (4) has a semicircular ring section (5) and, adjoining the latter, essentially straight ring sections (6) extending conically towards each other, the straight ring sections (6) resting on flat intermediate sections (14) of the recessed region (11) inclined at an angle to the raised surface (12), which intermediate sections connect a base section (13) of the recessed region (11) and the raised regions (12).

4. Transport unit according to one of Claims 1 to 3, characterised in that each wire bracket for bottles of sparkling wine has a hoop (1) constructed as a metal strip which rests with its limb ends (2) on the raised surface regions (12) of the carrier (9).

5. Transport unit according to one of Claims 1 to 3, characterised in that each wire bracket for bottles of sparkling wine consists of a plurality of wire-shaped hoops (1, 1), the wire ring part (4) penetrating the respective hoops (1, 1) coming solely into contact with the recessed surface region (11) of the carrier (9).

6. Transport unit according to Claim 5, characterised in that the wire bracket for bottles of sparkling wine has two wire-shaped hoops (1, 1) and a metal plate (21) situated in the intersection (23) of the hoops (1, 1).

7. Transport unit according to one of Claims 3 to 6, characterised in that the base section (13) is of flat construction.

8. Transport unit according to one of Claims 3, 4 or 7, characterised in that the base section (13) encloses an angle of 135 to 150°, preferably 150°, with the respective intermediate sections (14).

9. Transport unit according to one of Claims 3 or 5 to 7, characterised in that the base section (13) encloses an angle of 100 to 120°, preferably 110°, with the respective intermediate sections (14).

10. Transport unit according to one of Claims 1 to 4, 7 and 9, characterised in that transverse webs (16) are arranged in the region of the end faces (15) of the parallel paths (10), at least the webs (16) of one end face (15) each having one resting surface (17) for the ring part (5) of the wire bracket (1) adjacent to the web (16), said resting surface being raised in relation to the raised surface (12) and inclined slightly downwards in the direction of the paths (10).

11. Transport unit according to Claim 10, characterised in that the resting surfaces (17) of the webs (16) have elevations (18) in the extension of the raised surface regions (12), between which elevations the ring part (5) of the adjacent wire bracket (1) is fixed.

12. Transport unit according to one of Claims 1 to 11, characterised in that the carrier (9) is of rectangular construction and its longitudinal mid-axis has flat regions (19) perpendicular to the transverse axis.

## Revendications

1. Ensemble de transport formé d'un support en forme de tablette recevant des muselets en fil métallique emmanchés en rangées, les muselets ayant des oeillets au niveau de l'extrémité libre de leur branche, ces oeillets étant traversés par des parties d'anneau en fil métallique et le support comporte des chemins parallèles pour recevoir les muselets, chaque chemin ayant une surface supérieure en creux bordée de chaque côté d'une surface supérieure en relief, ensemble caractérisé en ce que les parties d'anneau (4) sont appliquées au moins sur une certaine longueur (6) dans la zone en creux (11).

2. Ensemble de transport selon la revendication 1, caractérisé en ce que les parties d'anneau (4) sont appliquées dans la zone en creux (11) au niveau des zones en relief (12).

3. Ensemble de transport selon la revendication 1 ou 2, caractérisé en ce que chaque partie d'anneau (4) se compose d'un segment d'anneau (5) en forme de demi-cercle auquel sont reliés des segments d'anneau (6), essentiellement rectilignes, qui se rejoignent de manière conique, les segments d'anneau rectilignes (6) étant inclinés suivant un certain angle par rapport à la surface en saillie (12) selon les segments intermédiaires-plans (14) de la zone en creux (11) contre lesquels elle s'applique, segments (14) qui relient un fond (13) de la zone en creux (11) et les zones en relief (12).

4. Ensemble de transport selon l'une des revendications 1 à 3, caractérisé en ce que chaque muselet en fil métallique comprend un étrier (1) formé de rubans métalliques dont les extrémités de branche (2) s'appuient sur les zones de surface supérieures en relief (12) du support (9).

5. Ensemble de transport selon l'une des revendications 1 à 3, caractérisé en ce que chaque muselet se compose de plusieurs étriers (1, 1) en forme de fil métallique et la partie de fil métallique (4) qui traverse les étriers (1, 1) respectifs vient uniquement en appui contre la zone en creux (11) du support (9).

6. Ensemble de transport selon la revendication 5, caractérisé en ce que le muselet en fil métallique comprend deux étriers en fil métallique (1, 1) et une platine métallique (21) à l'intersection (23) des étriers (1, 1).

7. Ensemble de transport selon l'une des revendications 3 à 6, caractérisé en ce que le fond (13) est plan.

8. Ensemble de transport selon l'une des revendications 3, 4, 7, caractérisé en ce que le fond (13) forme avec les segments intermédiaires (14), respectifs chaque fois un angle de l'ordre de 135 à 150° et de préférence 150°.

9. Ensemble de transport selon l'une des revendications 3 ou 5 à 7, caractérisé en ce que le fond (13) forme avec les segments intermédiaires (14) respectifs un angle compris entre 100 et 120° et de préférence 110°.

10. Ensemble de transport selon l'une des revendications 1 à 4, 7 et 9, caractérisé en ce qu'au niveau des faces frontales (15) des chemins parallèles (10), on a des traverses (16) et au moins la traverse (16) d'une face frontale (15) présente une surface d'appui (17) respective, en relief par rapport à la surface relevée (12), et qui est légèrement inclinée vers le bas en direction des chemins (10) pour recevoir la partie d'anneau (5) du muselet en fil (1) voisin de l'entretoise (16).

11. Ensemble de transport selon la revendication 10, caractérisé en ce que les supports d'appui (17) des entretoises (16) présentent des bossages (18) dans le prolongement des zones en relief (12), bossages entre lesquels se fixe la partie d'anneau (5) du muselet de fil voisin (1).

12. Ensemble de transport selon l'une des revendications 1 à 11, caractérisé en ce que le support (9) est rectangulaire et comporte des zones planes (19) sur son axe longitudinal médian perpendiculairement à l'axe transversal.
